# FASCICULE DE BREVET EUROPEEN

(11) **EP 2 274 116 B1**
(45) Date de publication et mention de la délivrance du brevet: **16.07.2014**
(21) Numéro de dépôt: 09738293.1
(22) Date de dépôt: 26.03.2009
(51) Int. Cl.: B21F 3/02, B21F 35/00

(54) **POSTE DE FAÇONNAGE DE MACHINE DE FAÇONNAGE DE FIL À BRAS PORTE-OUTILS ANNULAIRE**
FORMSTATION EINER DRAHTFORMMASCHINE MIT RINGFÖRMIGEM WERKZEUGHALTERARM
SHAPING STATION OF A WIRE SHAPING MACHINE WITH ANNULAR TOOL HOLDER ARM

(30) Priorité: 27.03.2008 FR 0851973
(43) Date de publication de la demande: 19.01.2011
(73) Titulaire: Numalliance SAS, 88470 Saint Michel sur Meurthe (FR)
(72) Inventeur: ETIENNE, Joël, F-88100 Saint Die Des Vosges (FR)
(74) Mandataire: Poupon, Michel
(86) Numéro de dépôt international: PCT/FR2009/000336
(87) Numéro de publication internationale: WO 2009/133259

(56) Documents cités:
- WO-A-01/74512
- JP-A- 2007 030 038
- US-A- 4 391 116

## Description

La présente invention concerne un poste de façonnage dans une machine de façonnage de fil métallique (voir WO 01/ 74 512).

Le terme de fil métallique est un terme générique utilisé dans la profession et qui englobe aussi bien un fil proprement dit qu'une barre ou un tube.

Une machine séquentielle de façonnage à commande numérique effectue sur un fil diverses opérations de façonnage telles que par exemple cambrage, pliage, etc... et comporte différents postes traversés successivement par le fil.

Le défilement du fil est réalisé par un poste d'amenage qui amène le fil vers un poste de façonnage où il est plié et mis en forme par des outils.

Une telle machine peut réaliser des pièces à trois dimensions par pliages séquentiels ou successifs dans des plans différents.

L'art antérieur connaît deux configurations de postes de façonnage, ceux qui réalisent les changements de plans entre deux plis successifs par la rotation relative du fil par rapport à des outils de pliage fixes, et ceux qui réalisent les changements de plans en disposant les outils de pliage et leurs actionneurs sur un bras tournant autour de l'axe fixe du fil.

Dans la première configuration, au fur et à mesure que la pièce est façonnée et donc qu'elle prend du volume et du poids, il faut ralentir la vitesse d'orientation du fil pour limiter les effets d'inertie sur la pièce et ne pas dégrader la capabilité sur les angles entre deux plans de pliage.

Dans la deuxième configuration, se pose le problème d'embarquer les actionneurs et les énergies sur le bras de rotation, ce qui impose une forte inertie de la partie tournante et nécessite la mise en oeuvre de composants coûteux et sensibles pour le raccordement en énergies : collecteurs électriques tournants, joints tournants pneumatiques ou hydrauliques, etc...

La demanderesse s'est fixée pour objectif de résoudre les problèmes résultant de cette deuxième configuration.

A cet effet, elle a eu l'idée de remplacer le bras rectiligne de l'art antérieur par un bras annulaire portant les outils de pliage et pouvant par sa rotation et/ou des mouvements de translation positionner et orienter lesdits outils par rapport au fil et par rapport au nez de pliage en fonction du pli à effectuer.

Ledit nez de pliage constitue la seconde partie des outils. Il guide le fil et présente aux premiers outillages une réaction variable grâce à la combinaison d'une rotation autour d'axe de défilement du fil, et d'une translation dans le même axe.

Plus particulièrement l'invention consiste en un poste de façonnage d'une machine séquentielle de façonnage de fil métallique, machine dans laquelle un poste d'amenage de fil amène le fil selon un axe de défilement à travers un nez de pliage dont la forme participe au façonnage du fil en réaction aux outils d'une tête de pliage déplaçable autour de l'axe de défilement, caractérisé en ce que la tête de pliage est portée par un bras annulaire centré sur l'axe de défilement et monté à rotation et dont l'axe de rotation est parallèle ou confondu avec l'axe de défilement, le bras annulaire, son guidage en rotation par roulements et par une couronne dentée, étants montés sur une plaque-support disposée verticalement et perpendiculairement à l'axe de défilement du fil, et en ce que la plaque-support est mobile en translation horizontalement et verticalement dans un plan perpendiculaire à l'axe de défilement.

On comprendra mieux l'invention et ses avantages au regard de la description qui suit faite en références aux figures annexées suivantes :
- figures 1 et 2 : vues générales en trois dimensions de l'invention selon une vue avant et une vue arrière.
- figure 3 : coupe verticale d'une machine comportant un poste de façonnage selon l'invention.
- figure 4 : vue de face d'un poste de façonnage selon l'invention.

En sortant d'un poste d'amenage (1) par exemple mais non limitativement celui faisant l'objet du document WO2009/118495, un fil (2) traverse, selon un axe de défilement (3), un nez de pliage (101) et se présente devant des outils de pliage (non représentés) et portés par une tête de pliage (102) elle-même portée par un bras annulaire (103), l'ensemble étant porté par un bâti de la machine.

Le bras annulaire (103) est monté rotatif par rapport à une plaque-support (107) et autour de l'axe de défilement (3).

Le bras annulaire (103), son guidage en rotation par roulements (104) et par une couronne dentée (105), et ses actionneurs (à savoir des moteurs (106)), sont montés selon un mode de réalisation préférentielle sur une plaque-support (107) disposée verticalement et perpendiculairement à l'axe de défilement du fil (3).

La plaque-support (107) est mobile en translation horizontalement et verticalement dans un plan perpendiculaire à l'axe de défilement (3) qui est aussi l'axe de rotation du bras (103) restant parallèle à l'axe de défilement du fil (3) lors du déplacement de la plaque-support (107). Bien entendu, le cas où l'axe de rotation du bras (103) est confondu avec l'axe de défilement du fil (3) doit être considéré et comme un cas particulier du parallélisme des deux axes.

A cet effet, la plaque est montée d'une part sur un chariot à déplacement vertical (108) par des premiers moyens de translation (109) par exemple un système à glissières-crémaillères verticales (109a) et moteur d'entraînement (109b) et d'autre part sur un chariot à déplacement horizontal (110) par des seconds moyens de translation (111), par exemple un système à glissières et crémaillères horizontales (111a) et moteur d'entraînement (111b).

La plaque-support (107) comporte une ouverture circulaire (112) coaxiale avec la couronne dentée (105) et de rayon inférieur. Cette ouverture circulaire a pour fonction de laisser le passage à un support (118) cylindrique d'axe horizontal confondu avec l'axe de défilement (3) et portant un nez de pliage (101).

Le bras annulaire (103) porte en outre une tête de pliage (102) dont les outils ne sont pas représentés sur les figures, orientable par rapport au bras et autour d'un axe vertical (113).

L'orientation de la tête autour de l'axe (113) produit le pliage du fil sur les outils de pliage et sur le nez selon un angle requis, et elle est induite par un renvoi d'angle (123) entraîné en rotation par un moteur (123a) combiné à une poulie à crémaillère (123b) ou tout moyen équivalent.

Cette conception d'un bras annulaire supportant une tête de pliage dont l'entraînement en rotation est réalisé concentrique et intégré au guidage du bras, permet de ne pas avoir d'actionneur embarqué sur le bras qui doit être le plus dynamique possible. Par cette construction, l'inertie de l'ensemble mobile est diminuée ce qui évite tous les problèmes liés au coût et à la fiabilité des collecteurs tournants.

Cette construction permet de réaliser une rotation illimitée du bras sans disposer d'un collecteur tournant comme dans l'art antérieur.

La possibilité de mouvements croisés de la plaque (107) combinée à la rotation de la tête (112) permet de positionner et d'orienter les outils de pliage par rapport au fil. Selon les configurations et le sens de pliage requis, les outils montés sur la tête de pliage (112) peuvent donc se trouver à gauche, à droite ou centrés par rapport à l'axe (3) du fil (2).

Compte tenu des faibles amplitudes de mouvement nécessaires au positionnement des outils par rapport au fil, l'impact des inerties lié aux masses embarquées est limité.

Cette construction permet de déplacer les chariots dans une zone de débattement (114) annulaire dont la largeur est déterminée par un débattement horizontal (115) et un débattement vertical (116) centrés sur la sortie de fil (117) au niveau du nez de pliage (101).

Le nez (101) est un nez demi-cylindrique qui est dans cette construction porté axialement par un support cylindrique (118) déjà cité ci-dessus.

Ce support cylindrique (118) est lui-même monté sur un chariot (119) déplaçable en translation horizontale parallèlement à l'axe de défilement (3) par tout moyen approprié par exemple par un système à crémaillère (120) et entraîné par un moteur (121). Ledit chariot porte également le poste d'amenage (1) non réprésenté en figure 2 et visible en figure 3 et qui amène et entraîne le fil selon l'axe de défilements (3).

La valeur du débattement vertical (116) ou horizontal (115) est déterminée par l'écart entre le rayon de l'ouverture (112) et le rayon extérieur du support cylindrique (118) et délimite la zone de débattement des chariots (114).

Le mouvement de translation du support cylindrique (118) et du nez (101), transforme une zone de travail circulaire centrée sur l'axe du fil et dont le diamètre correspond au débattement des chariots, en un volume de travail tubulaire et permet de plier le fil, soit en combinant les actions des outils de pliage avec l'action du nez, soit en escamotant le nez afin d'utiliser uniquement les outils de pliage. On peut également couper le fil sur la sortie de fil (117) en utilisant l'un des deux mouvements de translation de la plaque-support (107), et qui engendre un cisaillement du fil au niveau de ladite sortie de fil (117).

La combinaison des mouvements de translation selon trois axes (Ox, Oy, Oz) avec les mouvements de rotation du bras et de la tête de pliage permet d'obtenir des pliages en trois dimensions et selon toutes les orientations possibles.

Les commandes des différents moteurs sont gérées par une commande numérique dont la programmation est à la portée de l'homme du métier.

L'invention a été décrite selon un mode de réalisation préférentielle et non limitatif qui englobe les équivalents techniques compris dans l'étendue de la protection conférée par la revendication 1, notamment au niveau des moyens d'entraînements mécaniques des différents mouvements.

Les avantages de l'invention sont nombreux et son principalement les suivants :
- grande variété de façonnages possibles par la multiplicité des parties actives des outils, sélectionnables dans les volumes de travail, et par la combinaison de mouvements du nez de pliage et de l'outil de pliage. Cette variété est obtenue par la mise en oeuvre d'une seule tête, alors que l'état de l'art actuel est d'en utiliser une par opération,
- possibilité de couper le fil en utilisant le même outil que celui de cambrage,
- façonnage plus rapide par réduction de l'inertie en n'embarquant pas les actionneurs,
- façonnage plus rapide en combinant les rotations du nez de pliage et de la tête de pliage,
- possibilité de réaliser simultanément 2 plis coplanaires inverses (d'angles identiques ou non).

## Revendications

1. - Poste de façonnage d'une machine séquentielle de façonnage de fil métallique, machine dans laquelle un poste d'amenage de fil amène le fil selon un axe de défilement (3) à travers un nez de pliage (101) dont la forme participe au façonnage du fil en réaction aux outils d'une tête de pliage (102) déplaçable autour de l'axe de défilement (3), **caractérisé en ce que** la tête de pliage (102) est portée par un bras annulaire (103), monté rotatif par rapport à une plaque support (107) autour d'un axe de rotation parallèle à l'axe de défilement (3), le bras annulaire (103), son guidage en rotation par roulements (104) et par une couronne dentée (105), étant montés sur la plaque-support (107) disposée verticalement et perpendiculairement à l'axe de défilement du fil (3), et **en ce que** la plaque support (107) est montée mobile en translation verticale et en translation horizontale dans un plan perpendiculaire à l'axe de défilement.

2. - Poste selon la revendication 1, **caractérisé en ce qu'**en outre la plaque-support (107) comporte une ouverture circulaire (112) coaxiale avec le bras annulaire (103) et de diamètre inférieur pouvant être traversée par le nez de pliage.

3. - Poste selon l'une des revendications 1 à 2, **caractérisé en ce que** la tête de pliage (102) est orientable autour d'un axe vertical (113).

4. - Poste selon l'une des revendications 1 à 3, **caractérisé en ce qu'**en outre le nez de pliage (101) est porté axialement par un support cylindrique (118) lui-même monté par un chariot (119) déplaçable en translation horizontale parallèlement à l'axe de défilement (3) du fil.

## Patentansprüche

1. Formungsstation einer sequentiellen Maschine zum Formen eines Metalldrahtes, Maschine in der eine Drahtzufuhrstation den Draht entlang einer Drahtvorschubachse (3) über eine Biegenase (101) zuführt, deren Form zur Gestaltung des Drahtes als Reaktion auf die Werkzeuge eines um die Vorschubachse (3) beweglichen Biegekopfes (102) beiträgt, **dadurch gekennzeichnet, dass** der Biegekopf (102) von einem ringförmigen Arm (103) getragen wird, der drehbar bezüglich einer Trägerplatte (107) um eine parallel zur Vorschubachse (3) verlaufende Drehachse gelagert ist, wobei der ringförmige Arm (103) in seiner Drehführung über Führungslager (104) und eine Zahnkrone (105) auf der vertikal angeordneten Trägerplatte (107) und senkrecht zu der Vorschubachse des Drahtes (3) gelagert ist, und dass die Trägerplatte (107) beweglich in vertikaler Translation und in horizontaler Translation in einer zur Vorschubachse senkrechten Ebene gelagert ist.

2. Station nach Anspruch 1, **dadurch gekennzeichnet, dass** ferner die Trägerplatte (107) eine zum ringförmige Arm (103) koaxiale kreisförmige Öffnung (112) geringeren Durchmessers umfasst, die von der Biegenase durchsetzt werden kann.

3. Station nach einem der Ansprüche 1 bis 2, **dadurch gekennzeichnet, dass** der Biegekopf (102) um eine vertikale Achse (113) orientierbar ist.

4. Station nach einem der Ansprüche 1 bis 3, **dadurch gekennzeichnet, dass** die Biegenase (101) axial von einem zylindrischen Träger (118) getragen ist, der seinerseits von einem Schlitten (119) in horizontaler Translation parallel zur Vorschubachse (3) des Drahtes gelagert ist.

## Claims

1. Shaping station of a sequential metal wire shaping machine, in which machine a wire-supply station supplies the wire according to an axis of movement (3) through a folding nose (101), the shape of which takes part in shaping the wire in response to the tools of a bending head (102) movable about the axis of movement (3), wherein the bending head (102) is carried by an annular arm (103) rotatably mounted relative to a bearing plate (107) about an axis of rotation parallel to the axis of movement (3), the annular arm (103) in its guiding in rotation by means of bearings (104) and a toothed crown (105) being mounted on the bearing plate (107) arranged vertically and perpendicularly to the axis of movement of the wire (3), and wherein the bearing plate (107) is movably mounted in vertical translation and in horizontal translation in a plane perpendicular to the axis of movement.

2. Station according to claim 1, wherein furthermore the bearing plate (107) includes a circular opening (112) coaxial to the annular arm (103) and with a smaller diameter through which can pass the folding nose.

3. Station according to one of claims 1 to 2, wherein the bending head (102) is swiveling about a vertical axis (113).

4. Station according to one of claims 1 to 3, wherein furthermore the bending nose (101) is carried axially by a cylindrical support (118), which is in turn mounted on a carriage (119) movable in horizontal translation parallelly to the axis of movement (3) of the wire.
